# FASCICULE DE BREVET EUROPEEN

(11) **EP 0 432 031 B1**
(45) Date de publication et mention de la délivrance du brevet: **02.08.1995**
(21) Numéro de dépôt: 90403435.2
(22) Date de dépôt: 04.12.1990
(51) Int. Cl.: F41H 5/04

(54) **Blindage de protection balistique**
Panzerung zum Schutz gegen ballistische Geschosse
Armour plate for protection against ballistic projectiles

(30) Priorité: 06.12.1989 FR 8916137
(43) Date de publication de la demande: 12.06.1991
(73) Titulaire: SOCIETE EUROPEENNE DE PROPULSION, 92150 Suresnes (FR)
(72) Inventeur: Vives, Michel, F-33320 Eysines (FR)
(74) Mandataire: Joly, Jean-Jacques

(56) Documents cités:
- EP-A- 0 213 268
- EP-A- 0 237 095
- WO-A-89/08233
- DE-A- 2 658 618
- DE-B- 1 042 430
- DE-C- 2 703 409
- FR-A- 366 869
- FR-A- 2 053 683
- GB-A- 127 321
- GB-A- 131 640
- LU-A- 81 882

## Description

La présente invention se rapporte à un blindage de protection balistique, comprenant une plaque de blindage destinée à arrêter des projectiles.

Une telle plaque de blindage peut être une plaque métallique, ce qui conduit à un blindage économique, du fait de son faible coût et de la soudabilité de la plaque, intéressant pour arrêter des projectiles ayant une vitesse inférieure à 500 m/s.

On peut aussi utiliser comme dans le brevet FR-A-2053683, sur lequel se base le préambule de la revendication indépendante 1, une plaque bi-couche composée d'un élément avant de protection balistique, par exemple en céramique, et d'un élément arrière de tenue structurale, par exemple en Kevlar. Une telle plaque bi-couche offre un gain de masse et de bonnes performances pour les projectiles de vitesse supérieure à 500 m/s.

L'invention a pour but d'améliorer les performances balistiques de tels blindages, notamment de ceux qui mettent en oeuvre une plaque bi-couche du type indiqué ci-dessus.

A cet effet, un blindage selon l'invention comprend en outre une plaque auxiliaire disposée devant la plaque de blindage, avec un espacement déterminé, qui est constituée par une plaque de céramique percée d'un grand nombre d'alvéoles réparties suivant un quadrillage régulier et formées de trous qui sont orientés perpendiculairement au plan moyen de la plaque auxiliaire. Ces trous peuvent être des trous borgnes débouchant sur la face avant de celle-ci, ou des trous traversants; dans ce dernier cas, il convient de revêtir la face arrière de la plaque auxiliaire d'une feuille d'isolement, par exemple en aluminium ou en Kevlar, préservant les parties postérieures du blindage.

La plaque auxiliaire placée devant la plaque de blindage a pour effet de griffer les projectiles avant qu'ils percutent la plaque de blindage, préparant ainsi par des amorces de rupture leur éclatement sur cette dernière. En outre, les projectiles subissent une déstabilisation de la part de la plaque auxiliaire, qui collabore à leur fragmentation. Cela permet de réduire l'épaisseur, donc la masse surfacique, de la plaque de blindage, et de réaliser ainsi un gain de poids sur l'ensemble du blindage, à efficacité égale.

Il convient d'interposer, entre la plaque auxiliaire et la plaque de blindage précitées, une couche intermédiaire déterminant l'espacement entre ces deux plaques. Cette couche, qui présente de préférence une structure en nid d'abeilles, ou peut encore être réalisée en mousse ou en élastomère, a une fonction d'amortissement.

La plaque auxiliaire peut être réalisée soit en céramique frittée telle que l'alumine, le carbure de silicium ou le carbure de bore, soit en composite formé d'une matrice céramique contenant un renforcement fibreux. Dans ce dernier cas, la matrice céramique peut être constituée par du carbure de silicium ou de bore et le renforcement fibreux par des fibres de carbone ou de carbure de silicium.

Les alvéoles de la plaque auxiliaire ont de préférence une paroi de forme cylindrique ou prismatique de diamètre inférieur au calibre des projectiles que doit arrêter le blindage. En cas de besoin, la face avant de la plaque auxiliaire peut comporter des zones en relief, réparties régulièrement en relation avec le quadrillage formé par les alvéoles.

Un blindage allégé selon l'invention trouve application notamment pour la protection des hélicoptères (sièges, organes mécaniques et moteur) ainsi que dans la confection de gilets pare-balles.

D'autres particularités et avantages de l'invention ressortiront de la description qui va suivre, en regard des dessins annexés, d'exemples de réalisation non limitatifs.

La figure 1 représente une coupe transversale faite a travers une portion d'un blindage selon l'invention.

Les figures 2 à 5 illustrent les phases de destruction d'un projectile pénétrant dans le blindage de la figure 1.

Les figures 6 et 7 représentent le projectile de la figure 3 vu respectivement en perspective de côté et en coupe par un plan transversal.

Les figures 8 et 9 représentent deux variantes de réalisation de la plaque auxiliaire que comporte le blindage de la figure 1.

On voit sur la figure 1 un blindage de protection contre l'impact de projectiles 15 de forme ogivale classique, composé d'une plaque principale 10, d'une plaque auxiliaire 14, une couche intermédiaire 13 définissant l'espacement entre les plaques 10 et 14. La plaque auxiliaire, réalisée en matériau céramique, offre deux faces planes et parallèles; sa face avant, qui reçoit l'impact de projectiles 15, est percée d'alvéoles 16 de section circulaire, formées, dans le présent exemple, de trous borgnes ne débouchant pas sur sa face arrière. Ces alvéoles, cylindriques ou éventuellement légèrement coniques, sont réparties en rangées et en colonnes formant sur la face avant un quadrillage régulier. Leurs axes 19 sont orientés perpendiculairement à la surface de la face avant et elles présentent une section circulaire de diamètre inférieur au calibre des projectiles 15 à arrêter.

Lorsqu'un projectile 15 frappe le blindage (figure 2), il rencontre tout d'abord la plaque auxiliaire 14. Du fait de la structure alvéolée de celle-ci du côté de l'impact des projectiles, l'enveloppe de laiton du projectile 15 est découpée et arrachée, tandis que des rainures longitudinales 17 sont créées dans son noyau en raison de la pénétration par frettage des parois brisées des alvéoles (figures 3, 6 et 7). Ces rainures provoquent des amorces de rupture sur le noyau du projectile 15 qui, lorsque celui-ci percute la plaque principale 10 (figure 4), favorisent son éclatement (figure 5), même s'il n'est plus animé que d'une vitesse relativement faible.

En variante, on peut conférer à la face avant de la plaque auxiliaire 14 une forme non pas égale, éventuellement plane, mais irrégulière, composée de zones en relief inclinées suivant des angles et des directions d'obliquité divers. Une telle conformation peut créer un effet de ricochet sur le projectile, ce qui accroît l'efficacité du blindage. La figure 8 montre par exemple une plaque 14 dont la face avant est formée de pyramides régulières à base carrée, juxtaposées en rangées et en colonnes, les alvéoles 16 étant centrées sur les arêtes des bases desdites pyramides. La figure 9 montre un autre exemple où la plaque 14 présente une face avant formée de cannelures parallèles juxtaposées, au fond desquelles sont alignées les alvéoles 16.

Les alvéoles 16 peuvent également offrir un contour polygonal, par exemple hexagonal; une telle conformation peut être choisie quelle que soit la structure adoptée pour la plaque 14.

D'une manière générale, la plaque auxiliaire 14 peut être réalisée en céramique frittée (alumine, carbure de silicium ou de bore, etc) ou en composite fibre/matrice céramique (C/SiC, C/B₄C, SiC/SiC, etc). La plaque principale 10 peut ne comprendre qu'un élément 11 unique, réalisé en composite à matrice céramique de l'un des types indiqués ci-dessus, ou comprendre deux éléments 11, 12 accolés. Dans ce dernier cas, l'élément antérieur 11 peut être réalisé en céramique frittée, l'élément postérieur 12 étant alors en Kevlar, en composite à matrice céramique ou en acier, ou être réalisé en composite à matrice céramique, l'élément 12 étant alors en acier, en alliage d'aluminium ou également en Kevlar. Quant à la couche intermédiaire 13, elle présente ici une structure en nid d'abeilles et peut être réalisée en aluminium, en Kevlar-époxy ou en fibre de verre-époxy, avec une épaisseur conduisant à un espacement entre les plaques 10 et 14 de l'ordre de la longueur a de la pointe ogivale des projectiles 15 à arrêter.

## Revendications

1. Blindage de protection balistique comprenant une plaque de blindage destinée à arrêter des projectiles, caractérisé par le fait qu'il comprend en outre une plaque auxiliaire (14) disposée devant la plaque de blindage (10), avec un espacement déterminé, et constituée par une plaque de céramique percée d'un grand nombre d'alvéoles (16) réparties suivant un quadrillage régulier et formées de trous qui sont orientés perpendiculairement au plan moyen de la plaque auxiliaire.

2. Blindage selon la revendication 1, caractérisé par le fait que les trous formant les alvéoles (16) sont des trous borgnes débouchant sur la face avant de la plaque auxiliaire (14).

3. Blindage selon la revendication 1, caractérisé par le fait que les trous formant les alvéoles (16) sont des trous traversants, obturés par une feuille recouvrant la face arrière de la plaque auxiliaire (14).

4. Blindage selon l'une quelconque des revendications 1 à 3, caractérisé par le fait qu'entre la plaque auxiliaire (14) et la plaque de blindage (10) est interposée une couche intermédiaire (13) déterminant l'espacement entre ces deux plaques.

5. Blindage selon la revendication 4, caractérisé par le fait que la couche intermédiaire (13) présente une structure en nid d'abeilles.

6. Blindage selon l'une quelconque des revendications 1 à 5, caractérisé par le fait que la plaque auxiliaire (14) est réalisée en céramique frittée telle que l'alumine, le carbure de silicium ou le carbure de bore.

7. Blindage selon l'une quelconque des revendications 1 à 5, caractérisé par le fait que la plaque auxiliaire (14) est réalisée en composite formé d'une matrice céramique contenant un renforcement fibreux.

8. Blindage selon la revendication 7, caractérisé par le fait que la matrice céramique est constituée par du carbure de silicium ou de bore.

9. Blindage selon la revendication 7 ou 8, caractérisé par le fait que le renforcement fibreux est constitué par des fibres de carbone ou de carbure de silicium.

10. Blindage selon l'une quelconque des revendications 1 à 9, caractérisé par le fait que les alvéoles (16) de la plaque auxiliaire (14) ont une paroi de forme cylindrique ou prismatique de diamètre inférieur au calibre des projectiles (15) que doit arrêter le blindage.

11. Blindage selon l'une quelconque des revendications 1 à 10, caractérisé par le fait que la face avant de la plaque auxiliaire (14) comporte des zones en relief réparties régulièrement en relation avec le quadrillage formé par les alvéoles (16).

## Claims

1. Ballistic protection armor including an armor plate for stopping projectiles, characterized by the fact that it further includes an auxiliary plate (14) disposed in front of the armor plate (10) at a determined spacing therefrom, and constituted by a ceramic plate pierced by a large number of cells (16) distributed in a regular mesh and constituted by holes extending perpendicularly to the mean plane of the auxiliary plate.

2. Armor according to claim 1, characterized by the fact that the holes forming the cells, (16) are blind holes opening out in the front face of the auxiliary plate (14).

3. Armor according to claim 1, characterized by the fact that the holes constituting the cells (16) are through holes, closed by a sheet overlying the rear face of the auxiliary plate (14).

4. Armor according to anyone of claims 1 to 3, characterized by the fact that an intermediate layer (13) is interposed between the auxiliary plate (14) and the armor plate (10), said intermediate layer determining the spacing between said two plates.

5. Armor according to claim 4, characterized by the fact that the intermediate layer (13) has a honeycomb structure.

6. Armor according to any one of claims 1 to 5, characterized by the fact that the auxiliary plate (14) is made of sintered ceramic such as alumina, silicon carbide, or boron carbide.

7. Armor according to any one of claims 1 to 5, characterized by the fact that the auxiliary plate (14) is made of composite comprising a ceramic matrix containing fiber reinforcement.

8. Armor according to claim 7, characterized by the fact that the ceramic matrix is constituted by silicon carbide or by boron carbide.

9. Armor according to claim 7 or 8, characterized by the fact that the fiber reinforcement is constituted by carbon fibers or by silicon fibers.

10. Armor according to any one of claims 1 to 9, characterized by the fact that the walls of the cells (16) of the auxiliary plate (14) are cylindrical or prismatic in shape having a diameter which is smaller than the caliber of the projectiles (15) that the armor is to stop.

11. Armor according to any one of claims 1 to 10, characterized by the fact that the front face of the auxiliary plate (14) includes zones in relief which are regularly distributed relative to the mesh constituted by the cells (16).

## Patentansprüche

1. Ballistische Schutzpanzerung, die eine Panzerplatte aufweist, die dazu bestimmt ist, Projektile abzufangen,
**dadurch gekennzeichnet, daß**
sie außerdem eine Zusatzplatte (14) aufweist, die vor der Panzerplatte (10) in einem bestimmten Abstand angeordnet ist, und die aus einer Keramikplatte besteht, die von einer großen Anzahl von Zellen (16) durchsetzt ist, die entsprechend einem regelmäßigen quadratischen Flächenmuster angeordnet sind und aus Öffnungen bestehen, die senkrecht zur Mittelebene der Zusatzplatte orientiert sind.

2. Panzerung nach Anspruch 1,
**dadurch gekennzeichnet, daß**
die die Zellen (16) bildenden Öffnungen Blindöffnungen sind, die auf der Vorderseite der Zusatzplatte (14) münden.

3. Panzerung nach Anspruch 1,
**dadurch gekennzeichnet, daß**
die Öffnungen, die die Zellen (16) bilden, Durchgangsöffnungen sind, die durch eine Schicht verschlossen sind, die die Rückseite der Zusatzplatte (14) abdeckt.

4. Panzerung nach einem der Ansprüche 1 - 3,
**dadurch gekennzeichnet, daß**
zwischen der Zusatzplatte (14) und der Panzerplatte (10) eine Zwischenschicht (13) angeordnet ist, die den Abstand zwischen diesen beiden Platten bestimmt.

5. Panzerung nach Anspruch 4,
**dadurch gekennzeichnet, daß**
die Zwischenschicht (13) eine Wabenstruktur hat.

6. Panzerung nach einem der Ansprüche 1 - 5,
**dadurch gekennzeichnet, daß**
die Zusatzplatte (14) aus gesintertem Keramikmaterial wie Aluminiumoxid, Siliciumcarbid oder Borcarbid bestehen.

7. Panzerung nach einem der Ansprüche 1 - 5,
**dadurch gekennzeichnet, daß**
die Zusatzplatte (14) aus einem Verbundstoff besteht, der aus einer Keramikplatte gebildet ist, die eine Faserverstärkung enthält.

8. Panzerung nach Anspruch 7,
**dadurch gekennzeichnet, daß**
die Keramikmatrix aus Silicium- oder Borcarbid besteht.

9. Panzerung nach einem der Ansprüche 7 oder 8,
**dadurch gekennzeichnet, daß**
die Faserverstärkung aus Kohlenstoff- oder Siliciumcarbidfasern besteht.

10. Panzerung nach einem der Ansprüche 1 - 9,
**dadurch gekennzeichnet, daß**
die Zellen (16) der Zusatzplatte (14) eine zylindrische oder prismatische Wand mit einem Durchmesser niedriger als das Kaliber der Projektile (15) haben, die die Panzerung abfangen soll.

11. Panzerung nach einem der Ansprüche 1 - 10,
**dadurch gekennzeichnet, daß**
die Vorderseite der Zusatzplatte (14) bzgl. des durch die Zellen (16) gebildeten quadratischen Flächenmusters regelmäßig verteilte Reliefzonen aufweist.
